# FASCICULE DE BREVET EUROPEEN

(11) **EP 1 052 344 B1**
(45) Date de publication et mention de la délivrance du brevet: **12.11.2003**
(21) Numéro de dépôt: 99400941.3
(22) Date de dépôt: 19.04.1999
(51) Int. Cl.: E04F 11/02

(54) **Kit pour le montage d'un escalier droit et procédé de montage utilisant ce kit**
Bausatz zur Montage einer geraden Treppe und Montageverfahren unter Verwendung dieses Bausatzes
Kit for mounting a straight stairway and mounting method using it

(43) Date de publication de la demande: 15.11.2000
(73) Titulaire: ESDJ, 10270 Lusigny sur Barse (FR)
(72) Inventeur: Laby, Daniel, 10000 Troyes (FR)
(74) Mandataire: Peuscet, Jacques

(56) Documents cités:
- WO-A-90/07041
- DE-A- 19 505 789
- GB-A- 2 110 737
- US-A- 5 636 483

## Description

La présente invention concerne un "kit" pour le montage d'un escalier droit, notamment une échelle de meunier, et un procédé de montage de l'escalier à partir dudit kit.

Les escaliers droits, notamment les échelles de meunier sont bien connus. Ils sont disposés de façon qu'une extrémité repose sur un sol pratiquement horizontal et que l'autre extrémité soit appuyée sur une surface verticale. Ils ont un encombrement au sol déterminé et permettent de monter une hauteur déterminée, l'angle α entre l'axe longitudinal du limon et le sol étant l'angle de montée.

Les escaliers droits sont généralement constitués par au moins un limon ou montant latéral ayant la forme d'une planche allongée rectiligne, de préférence par deux limons parallèles, et par des marches fixées à au moins un limon par une de leurs extrémités, de préférence fixées à un limon à chacune de leurs extrémités. Dans les escaliers droits, il n'y a pas de contre-marche. Cependant, l'escalier droit peut comporter un fond qui ferme l'espace entre les marches. Les marches sont simplement constituées par des planches généralement rectangulaires de largeur suffisante, qui sont fixées au limon de façon à être horizontales lorsque l'escalier est en place. Un limon, ou les deux limons, peut (ou peuvent) porter une main courante ou une rampe à balustres. Ces escaliers sont généralement en bois.

Ces escaliers droits étaient le plus souvent fabriqués en entaillant dans une face des limons des rainures espacées régulièrement sur l'axe longitudinal du limon, dans lesquelles on fixait par emboîtage une extrémité des marches. Cette opération d'entaillage est longue et coûteuse. D'autre part, ces rainures doivent être orientées de façon que les marches, après mise en place de l'escalier, soient horizontales et fassent donc avec l'axe longitudinal des limons un angle α égal à l'angle de montée. Mais lors du montage, cet angle n'est pas modifiable et les possibilités d'ajustement de l'escalier à un emplacement déterminé, c'est-à-dire à une hauteur de montée et un encombrement déterminés, sont donc très faibles.

Pour résoudre ce problème, on a proposé d'utiliser entre le limon et l'extrémité d'une marche un dispositif de tourillonnage constitué d'un alésage borgne ménagé dans le limon et d'un pivot faisant saillie à partir du chant de la marche à l'extrémité de celle-ci ; ce dispositif permet d'orienter la marche de façon que son plan moyen fasse avec l'axe longitudinal du limon un angle α égal à l'angle de montée (voir le document DE-A-19 505 789). Lorsque la marche a la position désirée, on la maintient en position en vissant la saillie au limon, à l'aide de vis traversant la saillie ou le limon à l'endroit de l'alésage. Ce montage des marches a l'avantage de permettre de régler la position en rotation des marches au moment du montage, mais il présente certains inconvénients. Les marches ne sont fixées au limon que par la saillie coopérant avec le trou borgne ménagé dans le limon et lesdites vis. Dans ces conditions, après un certain temps d'usage les vis peuvent endommager la saillie et/ou le limon, de sorte que cette liaison peut se détériorer et certaines marches peuvent devenir mobiles, ce qui présente un danger. De plus, l'orientation de la marche est difficile à maintenir lors de la pose des vis.

D'autres systèmes ont été proposés pour résoudre le problème susmentionné (voir les documents WO-A-90/07041, GB-A-2 110 737 et US-A-5 636 483), mais ne sont pas satisfaisants en raison de leur relative complexité.

La présente invention a pour objet de remédier aux inconvénients.

La solution selon, la présente invention consiste en un kit pour le montage d'un escalier droit, notamment du type échelle de meunier, destiné à être disposé entre un sol pratiquement horizontal et une paroi pratiquement verticale avec un angle de montée α, ledit kit comprenant au moins un limon et au moins une marche destinée à être supportée par ledit limon, le plan moyen de la (ou de chaque) marche pouvant être orienté de façon qu'il fasse, avec l'axe longitudinal du (ou de chaque) limon, un angle sensiblement égal à l'angle de montée α de l'escalier, cette orientation étant réalisable par rotation de la (ou de chaque) marche autour d'un axe sensiblement perpendiculaire au (ou à chaque) limon à l'aide d'un dispositif de tourillonnage, un moyen de maintien permettant de bloquer la marche par rapport au limon dans la position obtenue par l'orientation susmentionnée, ledit dispositif de tourillonnage et ledit moyen de maintien de la (ou chaque) marche appartenant tous deux audit kit, ledit dispositif de tourillonnage étant constitué, au voisinage du (ou de chaque) limon, par un alésage borgne ménagé dans le limon et une saillie solidaire de la marche et destinée à tourner dans l'alésage du limon, la saillie du dispositif de tourillonnage et le moyen de maintien en position faisant partie d'une même pièce indépendante du limon et de la marche, cette pièce étant destinée à être fixée à la fois au limon et à la marche par un moyen autre que la saillie, la pièce indépendante étant constituée par une équerre en métal comportant deux ailes disposées à angle droit de part et d'autre d'une arête, l'une des ailes étant une lame destinée à être fixée sur le limon et l'autre aile étant une lame destinée à être fixée à l'extrémité de la marche, la lame de l'équerre à fixer sur le limon portant la saillie associée à ladite marche, la saillie portée par l'équerre étant un bossage ou un crevé obtenu par emboutissage et ladite saillie étant située pratiquement au centre de la lame à fixer au limon.

L'équerre peut être en tout métal suffisamment résistant, tel que l'acier, l'aluminium, le cuivre. Elle est, plus particulièrement, en acier.

Le kit comprend des vis pour fixer ladite (ou chaque) équerre sur le limon et sur l'extrémité de la marche associés, chacune des lames de l'équerre comportant des trous de vis.

L'équerre est, de préférence, disposée sur le limon de façon que l'ouverture de l'angle droit soit tournée vers le haut, mais cette ouverture peut également être tournée vers le bas.

Chaque marche est, vue en plan, généralement sensiblement rectangulaire et comporte des grands bords sensiblement perpendiculaires au(x) limon(s) et des petits bords sensiblement parallèles au(x) limon(s). Cependant, les marches pourraient comporter un arrondi sur le bord avant de l'escalier.

Les équerres peuvent être fixées à l'extrémité de la (ou chaque) marche sur sa face supérieure, mais pour des raisons esthétiques elles sont fixées de préférence sur sa face inférieure. Dans ce cas, une feuillure est, de préférence, ménagée sur sa face inférieure sur un petit bord de la marche parallèlement à celui-ci pour la fixation d'une des ailes de l'équerre. La marche comporte de préférence une feuillure à chacune de ses extrémités. La feuillure a avantageusement une profondeur voisine de l'épaisseur de l'aile de l'équerre.

Le kit selon l'invention comporte, de préférence, deux limons qui sont, bien entendu, parallèles. Sur la face intérieure de chaque limon, est ménagée une série d'alésages borgnes régulièrement espacés selon l'axe longitudinal du limon, la distance entre deux alésages correspondant à la distance souhaitée entre deux marches. Chaque marche est destinée à être reliée au limon par l'intermédiaire d'équerres, dans une position telle que son plan moyen fasse avec l'axe longitudinal des limons un angle égal à l'angle de montée α de l'escalier. Les marches sont donc parallèles entre elles et lorsque l'escalier est en place, elles sont horizontales.

Le bord supérieur du limon s'appuyant sur une paroi verticale est découpé en fonction de l'angle de montée déterminé, c'est-à-dire de façon que l'axe longitudinal du limon fasse sur une surface verticale un angle β = 90° - α, α étant égal à l'angle de montée.

Le bord inférieur du limon qui s'appuiera sur le sol peut également être découpé en fonction de l'angle de montée de l'escalier droit pour l'ajuster à la surface du sol, c'est-à-dire pour qu'il fasse avec l'axe longitudinal du limon un angle α. Cependant, selon un mode de réalisation préféré, le bord inférieur du limon est arrondi, par exemple en arc de cercle. Le bord inférieur peut ainsi s'adapter à tout angle de montée. Il suffit alors de découper le bord supérieur du limon de façon qu'il s'ajuste sur la paroi verticale: On évite ainsi, dans certains cas, de modifier la longueur de l'escalier, c'est-à-dire de le recouper, en ajustant uniquement le bord supérieur du limon. Ce mode de réalisation a l'avantage de conserver la distance des marches par rapport aux extrémités des limons, ce qui n'est pas toujours le cas quand on recoupe l'escalier.

Au moins un des limons est destiné à porter une main courante ou une rampe à balustres.

Le kit décrit ci-dessus contient, à l'état non assemblé, les éléments suivants, ainsi qu'éventuellement une notice explicative pour le montage :
- deux limons sur une face desquels a été ménagée une série d'alésages borgnes régulièrement espacés longitudinalement, la disposition des alésages étant la même sur les deux limons ;
- des marches en nombre au moins égal au nombre des alésages borgnes ménagés dans les limons ;
- des équerres en nombre au moins égal au double du nombre de marches ;
- des vis pour fixer les équerres sur les limons et sur l'extrémité des marches ;
- une série de gabarits dessinés sur un même support, sous forme de triangles rectangles ayant des angles α et β = 90° - α différents.

De préférence, dans le kit, le bord inférieur des limons est arrondi, le bord supérieur étant, de préférence, perpendiculaire à l'axe longitudinal du limon, de façon à pouvoir être découpé au moment du montage.

La présente invention concerne également un procédé de montage d'un escalier droit à partir d'un kit selon l'invention, comportant les étapes suivantes pour le montage de l'extrémité d'une marche à un limon :
- on emboîte la saillie d'une équerre dans un premier alésage borgne d'un limon ;
- on oriente l'équerre de façon que l'arête de l'équerre fasse avec l'axe longitudinal du limon un angle α égal à l'angle de montée déterminé pour l'escalier ;
- on fixe l'équerre sur le limon, et
- on fixe une marche sur l'équerre.

Selon ce procédé, l'angle α est de préférence mesuré à l'aide d'un gabarit.

Les étapes ci-dessus sont répétées pour toutes les équerres jusqu'à ce que toutes les marches soient fixées par leurs extrémités à chacun des limons.

Eventuellement, les étapes ci-dessus sont précédées des étapes selon lesquelles :
- on calcule ou évalue l'angle de montée de l'escalier en fonction de la hauteur de montée et de l'encombrement au sol ;
- on raccourcit éventuellement l'échelle ;
- on ajuste la découpe du bord supérieur du limon de façon qu'il fasse un angle β = 90° - α avec l'axe longitudinal du limon, en utilisant, de préférence, un gabarit pour mesurer l'angle β = 90° - α et lorsque le bord inférieur du limon n'est pas arrondi, on découpe le bord inférieur du limon, en utilisant éventuellement un gabarit pour visualiser l'angle α.

La description donnée ci-après, à titre illustratif et nullement limitatif, permettra, en se référant au dessin annexé, de mieux comprendre l'invention.

Sur ce dessin :
- la figure 1 est une vue de côté, schématique, d'un escalier droit selon l'invention constitué par une échelle de meunier ;
- la figure 2 est une vue partielle en perspective éclatée, de l'escalier de la figure 1 en cours de montage ;
- la figure 3 est une vue partielle de l'escalier de la figure 2, après montage ;
- la figure 4 est une vue en coupe selon un plan vertical repéré par IV-IV sur la figure 3, cette coupe montrant le montage de l'extrémité d'une marche sur un limon ;
- la figure 5 représente un gabarit pour la visualisation de l'angle de montée α et de son complément lors du montage de l'escalier de la figure 1.

La figure 1 représente une échelle de meunier 1 selon l'invention. Elle est disposée entre un sol pratiquement horizontal et une paroi pratiquement verticale. La hauteur de montée est désignée par h et l'encombrement au sol par e. L'angle entre l'axe longitudinal AA' du limon (ou des bords longitudinaux du limon) et le sol ou angle de montée de l'échelle de meunier est désigné par α.

L'échelle de meunier 1 comporte deux limons 2 dont les plans moyens sont parallèles. Ces limons 2 sont constitués par des planches de bois allongées, dont les bords longitudinaux sont parallèles. Sur le mode de réalisation représenté, le bord inférieur 3 des limons qui repose sur le sol est arrondi. Le bord supérieur 4 de chaque limon est découpé de manière à faire avec l'axe longitudinal AA' du limon un angle β = 90° - α, ce qui permet d'appliquer convenablement le limon 2 contre la paroi verticale. Comme visible sur la figure 2, dans la face interne du limon est ménagée une série d'alésages borgnes 5 espacés régulièrement sur l'axe longitudinal du limon, la disposition des alésages étant la même sur chaque limon.

L'escalier comporte un certain nombre de marches 6 qui sont constituées par des planches de forme générale rectangulaire comportant des grands bords sensiblement perpendiculaires au limon et des petits bords sensiblement parallèles au limon. Le nombre de marches est généralement égal au nombre d'alésages ménagés dans chaque limon. L'espace entre deux alésages consécutifs détermine donc l'espace entre deux marches consécutives.

Selon le mode de réalisation représenté, une feuillure 12 est ménagée dans l'épaisseur de la marche 6 parallèlement au petit bord de la marche à chacune des extrémités de la marche.

Conformément à l'invention, les marches 6 sont fixées sur les limons 2 par des équerres 7, ou cornières. Ces équerres 7 sont constituées par deux ailes 8, 9 disposées à angle droit de part et d'autre d'une arête, l'une des ailes étant une lame 8 dont le bord libre est parallèle à l'arête qui est fixée sur un des limons 2 et l'autre aile étant une lame 9 dont le bord libre est également parallèle à l'arête et qui, selon le mode de réalisation représenté, est fixée sous la marche 6 à une extrémité de celle-ci au niveau de la feuillure 12. Selon le mode de réalisation représenté, l'angle droit de l'équerre est tourné vers le haut de l'escalier. Les lames 8 et 9 ont une longueur pratiquement identique à la largeur des marches, les différentes équerres ayant la même largeur.

Selon le mode de réalisation décrit, les équerres sont en acier. La lame 8 comporte en son centre un bossage 10, qui a été obtenu par emboutissage, et deux trous 11 de vis disposés symétriquement par rapport au bossage. Le bossage 10 a une forme et une dimension telles qu'il puisse pénétrer dans un alésage borgne 5 ménagé dans le limon 2, maintenir momentanément l'équerre 7 sur le limon 2 et tourner librement dans l'alésage borgne 5 du limon. La lame 9 est également munie de deux trous 11 de vis pour le passage de vis pour le vissage de la marche 6 sur la lame 9 de l'équerre 7 au niveau de la feuillure 12.

Un "kit" ou ensemble pour la fabrication de l'échelle de meunier décrite ci-dessus comprend, à l'état non assemblé, deux limons 2 percés dans lesquels sont ménagés des alésages borgnes 5, le nombre de marches 6 correspondant au moins au nombre d'alésages borgnes 5 sur chaque limon 2, un nombre d'équerres 7 au moins double du nombre de marches 6, et le nombre de vis au moins égal à celui nécessaire pour le montage de toutes les marches 6. Le "kit" comprend également une notice explicative et une série de gabarits pour la visualisation de l'angle α du plan moyen de la marche avec l'axe longitudinal du limon et de son angle complémentaire β = 90° - α entre l'axe longitudinal du limon et la surface verticale d'appui de l'escalier. La série de gabarits est dessinée sur un même support rigide ; elle est constituée par une série de triangles rectangles, dont l'hypoténuse C fait des angles α et β = 90° - α variables, variant par exemple de degré en degré, par rapport aux côtés de l'angle droit A et B. Une série de gabarits de ce type est représentée sur la figure 5.

Pour le montage de l'échelle de meunier avec les éléments du "kit", l'utilisateur détermine l'angle de montée α en fonction de la hauteur de montée h et de l'encombrement au sol e souhaité. Il découpe le gabarit correspondant à l'angle α déterminé. Eventuellement, il raccourcit les limons s'ils sont trop longs, ce qui revient généralement à éliminer des marches ; le bord supérieur 4 du limon 2 est coupé de manière qu'il fasse un angle β = 90° - α avec l'axe longitudinal AA' du limon, auquel les bords latéraux du limon 2 sont parallèles. Pour ce faire, l'utilisateur pose le côté B du gabarit découpé le rebord supérieur du limon et découpe le limon le long de l'hypoténuse C du gabarit. Ensuite, il fixe les équerres 7 sur les limons 2. Pour chaque équerre 7, il introduit le bossage 10 dans un alésage borgne 5 du limon et il oriente par rotation l'équerre 7 de façon que son arête fasse un angle α avec l'axe longitudinal AA' du limon : il applique donc l'hypoténuse C du gabarit sur le bord du limon et il dispose l'arête de l'équerre le long du côté A du triangle rectangle. Il visse ensuite l'équerre 7 sur le limon à l'aide de vis traversant les trous de vis 11 de la lame 8 de l'équerre, de préférence de façon que le bord libre de la lame 8 opposé à l'arête de l'équerre 7 soit tourné vers le haut du limon, c'est-à-dire à l'opposé du bord inférieur arrondi 3 du limon ; l'angle droit de l'équerre s'ouvre donc vers le haut.

Il peut alors procéder à la fixation des marches 6 sur les équerres 7. Dans ce but, il pose chaque marche 6 sur les lames 9 de deux équerres 7 se faisant vis à vis, de façon que chaque lame 9 pénètre dans une feuillure 12 d'une extrémité d'une marche. De cette façon, les équerres 7 sont fixées sous les marches 6 de l'échelle de meunier après montage. Pour finir, on dresse l'échelle de meunier et on la fixe par les bords supérieurs 4 des limons sur la paroi verticale. Le bord inférieur 3 des limons étant arrondi s'adapte automatiquement à l'angle de montée de l'escalier.

## Revendications

1. Kit pour le montage d'un escalier droit, notamment du type échelle de meunier, destiné à être disposé entre un sol pratiquement horizontal et une paroi pratiquement verticale avec un angle de montée α, ledit kit comprenant au moins un limon (2) et au moins une marche (6) destinée à être supportée par ledit limon (2), le plan moyen de la (ou de chaque) marche pouvant être orienté de façon qu'il fasse, avec l'axe longitudinal (A-A') du (ou de chaque) limon (2), un angle sensiblement égal à l'angle de montée α de l'escalier, cette orientation étant réalisable par rotation de la (ou de chaque) marche (6) autour d'un axe sensiblement perpendiculaire au (ou à chaque) limon (2) à l'aide d'un dispositif de tourillonnage, un moyen de maintien permettant de bloquer la marche par rapport au limon dans la position obtenue par l'orientation susmentionnée, ledit dispositif de tourillonnage et ledit moyen de maintien de la (ou chaque) marche appartenant tous deux audit kit, ledit dispositif de tourillonnage étant constitué, au voisinage du (ou de chaque) limon (2), par un alésage borgne (5) ménagé dans le limon (2) et une saillie (10) solidaire de la marche (6) et destinée à tourner dans l'alésage du limon, **caractérisé par le fait que** la saillie (10) du dispositif de tourillonnage et le moyen de maintien en position font partie d'une même pièce indépendante du limon (2) et de la marche (6), cette pièce étant destinée à être fixée à la fois au limon (2) et à la marche (6) par un moyen autre que la saillie (10), la pièce indépendante étant constituée par une équerre (7) en métal comportant deux ailes (8, 9) disposées à angle droit de part et d'autre d'une arête, l'une des ailes étant une lame (8) destinée à être fixée sur le limon (2) et l'autre aile étant une lame (9) destinée à être fixée à l'extrémité de la marche (6), la lame (8) de l'équerre (7) à fixer sur le limon (2) portant la saillie (10) associée à ladite marche (6), la saillie (10) portée par l'équerre (7) étant un bossage ou un crevé obtenu par emboutissage et ladite saillie (10) étant située pratiquement au centre de la lame (8) à fixer au limon.

2. Kit selon la revendication 1, **caractérisé par le fait qu'**il comporte deux limons (2).

3. Kit selon la revendication 1, **caractérisé par le fait qu'**il comprend des vis pour fixer ladite (ou chaque) équerre (7) sur le limon (2) et sur l'extrémité de la marche (6) associés, chacune des lames (8, 9) de l'équerre (7) comportant des trous de vis (11).

4. Kit selon l'une des revendications 1 à 3, **caractérisé par le fait que** chaque marche (6) est, vue en plan, sensiblement rectangulaire et comporte deux grands bords sensiblement perpendiculaires au(x) limon(s) (2) et deux petits bords sensiblement parallèles au(x) limon(s) (2), une feuillure (12) étant ménagée sur la face inférieure des petits bords des marches (6) pour la fixation de la lame (9) de l'équerre (7).

5. Kit selon l'une des revendications 1 à 4, **caractérisé par le fait que** le bord inférieur (3) du (ou de chaque) limon (2), destiné à reposer sur le sol, est arrondi.

6. Kit selon l'une des revendications 1 à 5, **caractérisé par le fait qu'**au moins un des limons (2) est destiné à porter une main courante ou une rampe à balustres.

7. Kit selon l'une des revendications 1 à 6, **caractérisé par le fait qu'**il contient, à l'état non assemblé, les élément suivants :
- deux limons (2) sur une face desquels a été ménagée une série d'alésages borgnes (5) régulièrement espacés longitudinalement, la disposition des alésages (5) étant la même sur les deux limons (2) ;
- des marches (6) en nombre au moins égal au nombre des alésages borgnes (5) ménagés dans les limons (2) ;
- des équerres (7) en nombre au moins égal au double du nombre de marches (6) ;
- des vis pour solidariser les équerres (7) avec les limons (2) et les marches (6) ;
- une série de gabarits sur un même support dessinés sous forme d'une série de triangles rectangles ayant des angles α et β = 90° - α différents.

8. Kit selon la revendication 7, **caractérisé par le fait qu'**une des extrémités de chacun des limons (2) est arrondie.

9. Procédé pour le montage d'un escalier droit à partir d'un kit selon l'une des revendications 1 à 8, **caractérisé par le fait que** :
- on emboîte la saillie (10) d'une équerre (7) dans un alésage borgne (5) d'un limon (2),
- on oriente l'équerre (7) de façon que l'arête de l'équerre (7) fasse avec l'axe longitudinal du limon (2) un angle α égal à l'angle de montée de l'escalier,
- on fixe l'équerre (7) sur le limon (2) par la lame (8),
- on fixe une marche (6) sur l'équerre (7) par la lame (9),
ces étapes étant effectuées pour au moins une extrémité de chaque marche (6) de l'escalier.

10. Procédé selon la revendication 9, **caractérisé par le fait qu'**avant de fixer les marches (6) sur le(s) limon(s) (2):
- on calcule l'angle α de montée de l'escalier en fonction de la hauteur de montée (h) et l'encombrement (e) au sol,
- on raccourcit éventuellement les limons (2),
- on ajuste éventuellement la découpe du bord supérieur (4) du (ou des) limon(s) de façon que ledit bord supérieur (4) fasse un angle β = 90° - α avec l'axe longitudinal (AA') du limon (2), et
- éventuellement, lorsque le bord inférieur (3) du limon (2) n'est pas arrondi, on ajuste la découpe du bord inférieur (3) du (ou des) limon(s).

## Patentansprüche

1. Bausatz zur Montage einer geraden Treppe, insbesondere einer Leitertreppe, die zwischen einem im Wesentlichen horizontalen Boden und einer im Wesentlichen vertikalen Wand mit einem Steigungswinkel α angeordnet werden kann, wobei der Bausatz wenigstens eine Treppenwange (2) und wenigstens eine Stufe (6) umfasst, die von der Treppenwange (2) getragen werden kann, wobei die Mittelebene der (oder jeder) Stufe so orientiert werden kann, dass sie mit der Längsachse (A-A') der (oder jeder) Treppenwange (2) einen Winkel bildet, der im Wesentlichen dem Anstiegswinkel α der Treppe entspricht, wobei die Orientierung durch Rotation der (oder jeder) Stufe (6) um eine zu der (oder jeder) Treppenwange (2) im Wesentlichen senkrechten Achse mittels einer Drehzapfeneinrichtung verwirklicht wird, wobei ein Haltemittel die Blockierung der Stufe bezüglich der Treppenwange in der durch die oben beschriebene Orientierung erhaltenen Position ermöglicht, wobei die Drehzapfeneinrichtung und das Haltemittel der (oder jeder) Stufe beide zu dem Bausatz gehören, wobei die Drehzapfeneinrichtung in der Nähe der (oder jeder) Treppenwange (2) von einer in der Treppenwange (2) ausgesparten Blindbohrung (5) und einem mit der Stufe (6) verbundenen Vorsprung (10) gebildet wird, der zur Drehung in der Bohrung der Treppenwange vorgesehen ist, **dadurch gekennzeichnet, dass** der Vorsprung (10) der Drehzapfeneinrichtung zu demselben, von der Treppenwange (2) und der Stufe (6) unabhängigen Bauteil gehören, wobei das Bauteil zur gleichzeitigen Befestigung an der Treppenwange (2) und an der Stufe (6) durch ein von dem Vorsprung (10) verschiedenen Mittel bestimmt ist, wobei das unabhängige Bauteil aus einem Winkelbeschlag (7) aus Metall besteht, der zwei Flügel (8, 9) aufweist, die im rechten Winkel auf beiden Seiten einer Kante angeordnet sind, wobei einer der Flügel eine Seitenplatte (8) ist, die zur Befestigung an der Treppenwange (2) dient, während der andere Flügel eine Platte (9) ist, die zur Befestigung am Ende der Stufe (6) dient, wobei die zur Befestigung an der Treppenwange (2) vorgesehene Platte (8) des Winkelbeschlags (7) den der Stufe (6) zugeordneten Vorsprung (10) trägt, wobei der von dem Winkelbeschlag (7) getragene Vorsprung (10) ein durch Tiefen erhältlicher Buckel oder eine Vertiefung ist und wobei der Vorsprung (10) im Wesentlichen im Zentrum der an der Treppenwange zu befestigenden Platte (8) angeordnet ist.

2. Bausatz gemäß Anspruch 1, **dadurch gekennzeichnet, dass** er zwei Treppenwangen (2) aufweist.

3. Bausatz gemäß Anspruch 1, **dadurch gekennzeichnet, dass** er Schrauben umfasst, um den (oder jeden) Winkelbeschlag (7) an der Treppenwange (2) und am Ende der zugehörigen Stufe (6) zu befestigen, wobei jede der Platten (8, 9) des Winkelbeschlags (7) Schraubenlöcher (11) aufweist.

4. Bausatz gemäß einem der Ansprüche 1 bis 3, **dadurch gekennzeichnet, dass** jede Stufe (6) in der Aufsicht im Wesentlichen rechteckig ist und zwei Längskanten, die im Wesentlichen senkrecht zur der (den) Treppenwange(n) (2) sind, und zwei zu der (den) Treppenwange(n) (2) im Wesentlichen parallele kurze Kanten aufweist, wobei eine Nut (12) an der Unterseite der kurzen Kanten der Stufe (6) zur Befestigung der Platte (9) des Winkelbeschlags (7) ausgespart ist.

5. Bausatz gemäß einem der Ansprüche 1 bis 4, **dadurch gekennzeichnet, dass** die Unterkante (3) der (oder jeder) Seitenwange (2), die auf dem Boden aufliegen soll, abgerundet ist.

6. Bausatz gemäß einem der Ansprüche 1 bis 5, **dadurch gekennzeichnet, dass** wenigstens eine der Seitenwangen (2) zur Anbringung eines Handlaufs oder eines Treppengeländers vorgesehen ist.

7. Bausatz gemäß einem der Ansprüche 1 bis 6, **dadurch gekennzeichnet, dass** er, im nicht zusammengebauten Zustand, die folgenden Bauteile enthält:
- zwei Seitenwangen (2), auf deren einer Seite eine Reihe von in Längsrichtung regelmäßig beabstandeten Blindbohrungen (5) ausgespart ist, wobei die Anordnung der Bohrungen (5) auf den beiden Seitenwangen (2) gleich ist;
- Stufen (6), deren Anzahl im Wesentlichen der Anzahl der in den Seitenwangen (2) ausgesparten Blindbohrungen (5) entspricht;
- Winkelbeschläge (7) in einer Anzahl, die im Wesentlichen dem Doppelten der Anzahl der Stufen (6) entspricht;
- Schrauben zum Befestigen der Winkelbeschläge (7) an den Seitenwangen (2) und den Stufen (6);
- eine Anzahl Schablonen auf demselben Träger, die in Form einer Reihe rechtwinkliger Dreiecke konsturiert sind, die unterschiedliche Winkel α und β = 90° - α aufweisen.

8. Bausatz gemäß Anspruch 7, **dadurch gekennzeichnet, dass** eines der Enden jeder Seitenwange (2) abgerundet ist.

9. Verfahren zur Montage einer geraden Treppe mittels eines Bausatzes nach einem der Ansprüche 1 bis 8, **dadurch gekennzeichnet, dass**:
- man den Vorsprung (10) eines Winkelbeschlags (7) in eine Blindbohrung (5) einer Seitenwange (2) einsetzt,
- man den Winkelbeschlag (7) so orientiert, dass die Kante des Winkelbeschlags (7) mit der Längsachse der Seitenwange (2) einen Winkel α einschließt, der dem Anstiegswinkel der Treppe entspricht,
- man den Winkelbeschlag (7) mit der Platte (8) an der Seitenwange (2) befestigt,
- man eine Stufe (6) mit der Platte (9) an dem Winkelbeschlag (7) befestigt, wobei man diese Schritte für wenigstens ein Ende jeder Stufe (6) der Treppe durchführt.

10. Verfahren gemäß Anspruch 9, **dadurch gekennzeichnet, dass** man vor der Befestigung der Stufen (6) an der (den) Seitenwange(n) (2):
- den Anstiegswinkel α der Treppe in Abhängigkeit von der Anstiegshöhe (h) und dem Raumbedarf (e) am Boden berechnet,
- die Seitenwangen (2) gegebenenfalls verkürzt,
- den Zuschnitt der Oberkante (4) der Seitenwange(n) gegebenenfalls so anpasst, dass die Oberkante (4) einen Winkel β = 90° - α mit der Längsachse (A-A') der Seitenwange (2) einschließt, und
- man, wenn die Unterkante (3) der Seitenwange (2) nicht abgerundet ist, gegebenenfalls den Zuschnitt der Unterkante (3) der Seitenwange (n) anpasst.

## Claims

1. Kit for assembling straight stairs, in particular of the open riser type, which are intended to be placed between a practically horizontal ground surface and a practically vertical wall at an angle of climb α, said kit comprising at least one string (2) and at least one step (6) intended to be supported by said string (2), the mid-plane of the step (or of each step) being able to be oriented so that it forms, with the longitudinal axis (A-A') of the string (or of each string) (2), an angle which is substantially equal to the angle of climb α of the stairs, this orientation being obtained by rotating the step (or each step) (6) about an axis substantially perpendicular to the string (or to each string) (2) with the aid of a journal arrangement, a holding means making it possible to block the step in relation to the string in the position obtained by the abovementioned orientation, said journal arrangement and said means for holding the step (or each step) both belonging to said kit, said journal arrangement comprising, near the string (or each string) (2), a blind bore (5) formed in the string (2) and a projection (10) integral with the step (6) and intended to turn in the bore of the string, **characterized in that** the projection (10) of the journal arrangement and the means for holding in position are part of a single component independent of the string (2) and of the step (6), this component being intended to be fixed both to the string (2) and to the step (6) by a means other than the projection (10), the independent component being formed by a metal angle bracket (7) comprising two wings (8, 9) arranged at right angles on either side of an edge, one of the wings being a plate (8) intended to be fixed to the string (2) and the other wing being a plate (9) intended to be fixed to the end of the step (6), the plate (8) of the angle bracket (7) for fixing to the string (2) carrying the projection (10) assigned to said step (6), the projection (10) of the angle bracket (7) being a boss or stub obtained by stamping, and said projection (10) being situated practically at the centre of the plate (8) to be fixed to the string.

2. Kit according to Claim 1, **characterized in that** it comprises two strings (2).

3. Kit according to Claim 1, **characterized in that** it comprises screws for fixing said angle bracket (or each angle bracket) (7) to the associated string (2) and to the end of the associated step (6), each of the plates (8, 9) of the angle bracket (7) having screw holes (11).

4. Kit according to one of Claims 1 to 3, **characterized in that**, in plan view, each step (6) is substantially rectangular and has two long edges substantially perpendicular to the string(s) (2) and two short edges substantially parallel to the string(s) (2), a rabbet (12) being formed on the lower face of the short edges of the steps (6) for fixing the plate (9) of the angle bracket (7).

5. Kit according to one of Claims 1 to 4, **characterized in that** the bottom edge (3) of the string (or of each string) (2) for resting on the ground surface is rounded.

6. Kit according to one of Claims 1 to 5, **characterized in that** at least one of the strings (2) is intended to support a handrail or banister.

7. Kit according to one of Claims 1 to 6, **characterized in that** it contains, in the non-assembled state, the following elements:
- two strings (2) which are provided, on one face, with a series of blind bores (5) spaced apart regularly in the longitudinal direction, the arrangement of the bores (5) being the same on both strings (2);
- steps (6) whose number is at least equal to the number of blind bores (5) formed in the strings (2);
- angle brackets (7) whose number is at least equal to twice the number of steps (6);
- screws for fixing the angle brackets (7) to the strings (2) and to the steps (6);
- a series of templates on one support which are drawn in the form of a series of right-angled triangles with different angles α and β = 90° - α.

8. Kit according to Claim 7, **characterized in that** one of the ends of each of the strings (2) is rounded.

9. Method for assembling straight stairs using a kit according to one of Claims 1 to 8, **characterized in that**:
- the projection (10) on an angle bracket (7) is engaged in a blind bore (5) of a string (2),
- the angle bracket (7) is oriented so that the edge of the angle bracket (7) forms, with the longitudinal axis of the string (2), an angle α equal to the angle of climb of the stairs,
- the angle bracket (7) is fixed to the string (2) via the plate (8),
- a step (6) is fixed to the angle bracket (7) via the plate (9),
these operations being carried out for at least one end of each step (6) of the stairs.

10. Method according to Claim 9, **characterized in that** before fixing the steps (6) to the string(s) (2):
- the angle of climb α of the stairs is calculated as a function of the height (h) to be climbed and the extent (e) on the ground surface,
- if appropriate, the strings (2) are shortened,
- if appropriate, the cut at the top edge (4) of the string(s) is adjusted so that said top edge (4) forms an angle β = 90°- α with the longitudinal axis (AA') of the string (2), and
- if appropriate, when the bottom edge (3) of the string (2) is not rounded, the cut of the bottom edge (3) of the string(s) is adjusted.
